# EUROPÄISCHE PATENTSCHRIFT

(11) **EP 1 159 887 B1**
(45) Veröffentlichungstag und Bekanntmachung des Hinweises auf die Patenterteilung: **29.10.2003**
(21) Anmeldenummer: 01112148.0
(22) Anmeldetag: 17.05.2001
(51) Int. Cl.: A47B 3/00, A47B 3/08

(54) **Klapptisch**
Foldable table
Table pliable

(30) Priorität: 23.05.2000 DE 10025338
(43) Veröffentlichungstag der Anmeldung: 05.12.2001
(73) Patentinhaber: Steelcase Werndl Aktiengesellschaft, 83026 Rosenheim (DE)
(72) Erfinder: Rutz, Josef, 83026 Rosenheim (DE)
(74) Vertreter: Flach, Dieter Dipl.-Ing

(56) Entgegenhaltungen:
- WO-A-00/10426
- DE-A- 19 837 987
- DE-U- 9 417 585

## Beschreibung

Die Erfindung betrifft einen Klapptisch nach dem Oberbegriff des Anspruchs 1.

Ein Klapptisch ist beispielsweise aus der EP 0 572 770 B1 bekannt geworden. Er umfasst an den gegenüberliegenden Stirnseiten des Tisches eine Standfußeinrichtung mit einem C-förmigen Fuß, auf dessem oberen Holm die Arbeitsplatte in ihrer üblichen Arbeitsstellung in die Horizontallage abgestützt ist.

Zum Zusammenklappen des Tisches werden die C-förmigen stirnseitigen Füße um 90° nach innen geschwenkt und die zuvor angehobene Arbeitsplatte dann in ihre Vertikallage gekippt. Dadurch kann der Tisch raumsparend zusammengelegt und beispielsweise an einer Wand lehnend abgestellt werden.

Ein insoweit vergleichbares Konstruktionsprinzip ist auch aus der DE 44 17 270 A1 bekannt geworden. Auch der daraus bekannte Klapptisch weist eine Arbeitsplatte auf, die von ihrer üblichen Horizontallage um 90° in Vertikallage verschwenkt werden kann. Die Standfußeinrichtung weist an den Stirnseiten des Tisches in der Mitte liegende Vertikalsäulen auf, an deren Unterseite nach vorne und hinten in gerader Längserstreckung ein Fußabschnitt vorsteht, der einen in der Säule vertikal von unten nach oben verlaufenden Zapfen umfasst. Um die dadurch gebildete vertikale Achse kann nach dem Lösen einer Verriegelungseinrichtung die Fuß- oder Standeinrichtung verdreht werden. Dadurch ergibt sich ebenfalls eine raumsparendere Anordnung des Klapptisches im zusammengeklappten Zustand.

Ein Klapptisch ist zudem aus der WO-A-00/10426 bekannt geworden. Dieser vorbekannte Klapptisch weist an der Arbeitsplatten-Unterseite ein quer zur Längsrichtung vorstehendes Stützteil in Form eines Auslegers oder eines Auslegerarmes auf. Dieser ist beispielsweise um eine vertikale Achse verschwenkbar gehalten, wobei die vertikale Achse durch den säulenartigen Fuß gebildet sein kann. Der Stützarm dient zur Abstützung und Halterung der Arbeitsplatte in horizontaler Arbeitsstellung.

Der Tisch weist an seiner Unterseite ferner eine quer zu einem Längsträgerelement verlaufende Querzarge auf, die in einem annähernd kreisförmigen gebogenen Mittelteil eine Nut vorsieht. Der Ausleger ist mit seinem einen Ende gelenkig am Trägerelement gehalten, während das andere Ende in der Nut der Querzarge geführt ist. Das Ende ist dabei beispielsweise als Führungszapfen oder Führungsrolle ausgebildet. Zumindest in der Arbeitsstellung des Tisches ist eine geeignete Arretierung vorzusehen, um das Ende des Stützelementes an dem einen Ende der Nut lösbar zu fixieren. Dies kann beispielsweise durch eine entsprechende Ausgestaltung der Nut oder sonstige Mittel bewirkt werden.

Soll der Tisch in Kippstellung gebracht werden, so muss der erwähnte Ausleger in axialer Verlängerung zu der horizontalen Längstraverse des Tisches verstellt, d.h verkippt werden, wobei sein Ende immer in der Nut in dem kreisbogenförmigen Mittelteil der Zarge verbleibt. In dieser die Nut immer noch durchsetzenden Anordnung kann die Tischplatte dann in die Kippstellung verschwenkt werden.

Demgegenüber ist es Aufgabe der vorliegenden Erfindung, einen verbesserten Klapptisch zu schaffen, der leichter handhabbar zwischen einer Arbeits- und einer Kippstellung verbracht werden kann.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Der erfindungsgemäße Klapptisch ermöglicht - wie im Stand der Technik auch - dass die Arbeitsfläche von einer in der Regel horizontalen Arbeitsstellung in eine vertikale Bereit- oder Verstaustellung gekippt werden kann. Die erfindungsgemäßen Vorteile liegen dabei jedoch in einer problemlosen und einfachen Handhabung. Dabei ist es weiterhin möglich, dass mehrere derartige Tische platz- und raumsparend nebeneinander aufgestellt werden können.

Der erfindungsgemäße Klapptisch weist also bevorzugt grundsätzlich ein zwischen zwei Stellungen verschwenkbares Stützteil auf, welches arm- oder trägerförmig gestaltet ist und dabei um eine horizontale Verschwenkachse verstellbar ist. Diese Traghebeleinrichtung ist so ausgebildet, dass sie bezogen auf ihre Verschwenkachse lediglich einen Tragarm aufweist, der sich von der Verschwenkachse nur in einer Richtung ausgehend erstreckt, also nicht - wie beim Stand der Technik - in zwei gegenüberliegende Richtungen. Dabei ist beim erfindungsgemäßen Tisch die Kippachse für die Arbeitsplatte am Traggestell jedoch so angebracht, dass die Arbeitsplatte bei quer zur Tischplattenlängsrichtung ausgeschwenktem Tragarm gleichwohl noch um ihre Kippachse in ihre vertikale Kippstellung verschwenkbar ist. Dies bietet den wesentlichen Vorteil, dass bei zusammengeklapptem Tisch zunächst der als Stütze dienende Tragarm in seine ausgeschwenkte Position verschwenkt werden kann, um erst anschließend dann die Tischplatte von ihrer im wesentlichen in Vertikalrichtung verlaufenden Verstauposition in ihre horizontale Arbeitsposition zu verschwenken.

Schließlich wird auch eine verbesserte Verriegelung der Arbeitsplatte insbesondere in Arbeitsstellung vorgesehen. Erfindungsgemäß ist nunmehr nämlich sichergestellt, dass die Arbeitsplatte stets fest und spielfrei gehalten ist, so dass auch in subjektiver Hinsicht eine höchst stabile Anordnung vermittelt wird. Die Verriegelungseinrichtung ist dabei so aufgebaut, dass sie auch bei geringfügig abweichenden Riegelelementen stets spielfrei zur Anlage kommt.
Weitere Vorteile und Einzelheiten ergeben sich aus den nachfolgenden anhand von Zeichnungen erläuterten Ausführungsbeispielen. Dabei zeigen im Einzelnen
- Figur 1:: eine schematische perspektivische Ansicht eines erfindungsgemäßen Klapptisches, wobei die linke Hälfe in Arbeitsstellung und die rechte Hälfte in Kipp- oder Staustellung gezeigt ist;
- Figur 2:: eine weitere perspektivische Darstellung des Ausführungsbeispiels nach Figur 1 in Unteransicht, wobei die Arbeitsplatte ebenfalls geteilt wiedergegeben ist, und zwar in der linken Hälfte in Arbeitsstellung und in der rechten Hälfte in Kippstellung;
- Figur 3:: eine Stirnseitenansicht des erfindungsgemäßen Tisches, wobei die Arbeitsplatte und die Fußstellung in Arbeitsstellung und in Staustellung gezeigt ist;
- Figur 4:: eine frontseitige Ansicht des Klapptisches, bei der die Arbeitsplatte links in Arbeitsstellung und rechts in Kippstellung gezeigt ist;
- Figur 5:: eine entsprechende Draufsicht auf das Ausführungsbeispiel gemäß Figur 4, wobei auf der linken Hälfte die Arbeitsplatte weggelassen ist;
- Figur 6 :: eine vergrößerte Unteransicht der Verriegelungseinrichtung;
- Figur 7 :: eine vertikale Querschnittsdarstellung durch die Verriegelungseinrichtung gemäß Figur 6;
- Figur 8 :: eine schematische Draufsicht auf mehrere zusammengeschobene und verstaute Tische, deren Arbeitsplatte in vertikaler Verstaustellung verkippt sind;
- Figur 9 :: eine Stirnseitenansicht auf mehrere zusammengeschobene Tische im zusammengeklappten Zustand; und
- Figuren 10a und 10b :: eine alternative Ausführungsform eines Drehfußes.

Der in den Zeichnungen dargestellte Klapptisch umfasst eine Arbeitsplatte 1, die üblicherweise von einer horizontalen Arbeitsstellung in eine vertikal ausgerichtet verlaufende Bereitschafts- oder Verstaustellung kippbar ist, wie dies aus den Zeichnungen ersichtlich ist.

Abweichend davon kann die Arbeitsplatte - insbesondere wenn noch eine separate Höhenverstelleinrichtung vorgesehen ist - gegebenenfalls auch in unterschiedliche Neigungsstellungen gebracht werden. Darüber hinaus könnte sogar eine Höhenverstelleinrichtung in der Fußanordnung mit integriert sein.

Im gezeigten Ausführungsbeispiel weist der Klapptisch zur Längsrichtung versetzt liegend (also eher dem äußeren Stirnseitenbereichen zugeordnet) jeweils eine vertikale

Tragsäulenanordnung 3 auf, deren unteres Ende im Abstand oberhalb des Bodens endet. Dort ist jeweils eine Fußeinrichtung 5 vorgesehen, die im gezeigten Ausführungsbeispiel zwei radial oder zumindest mit radialer Komponente gegenüber der Tragsäulenanordnung 3 vorstehende Fußhebelabschnitte 7 umfasst, an deren Ende im gezeigten Ausführungsbeispiel nicht gegebenenfalls höhenverstellbare Standelement, sondern arretierbare Laufrollen 9 montiert sind.

Aus den Zeichnungen ist auch ersichtlich, dass zur Erzielung einer hohen Standsicherheit, bezogen auf die gegenüber den Stirnseiten zumindest etwas nach innen versetzt liegenden Tragsäulen 3, die Fußhebelabschnitte 7 in Draufsicht leicht V-förmig in Richtung Stirnseite 11 vorstehen.

Da der Klapptisch zu einer quer zur Tischlängsrichtung verlaufenden mittleren Vertikal- oder Symmetrieebene 13 symmetrisch aufgebaut ist, ergibt sich, dass die an dem gegenüberliegenden Stirnseitenbereich ausgebildete Standund Fußeinrichtung entsprechend symmetrisch zu liegen kommt.

Anhand der Unteransicht von Figur 2 ist ersichtlich, dass im Bereich der Tragsäulenanordnung 3 oben liegend jeweils ein Tragarm 15 vorgesehen ist, der in Arbeitsstellung des Tisches quer zu dessen Längsrichtung vorsteht. Er ist in der Tragsäulenanordnung 3 um die dadurch vorgegebene vertikale Schwenkachse 17 zumindest in einem 90°-Winkelbereich verschwenkbar.

Im gezeigten Ausführungsbeispiel ist dieser Tragarm 15 mit dem an der jeweiligen Tragsäule 3 unten vorstehenden einen Fußhebelabschnitt 7' drehfest verbunden, derart, dass bei Verschwenken des Tragarmes 15 von seiner Stützlage (senkrecht zur Tischlängsrichtung) in seine Bereitschaftsstellung (in der er dann in Längsrichtung des Tisches entsprechend der zeichnerischen Darstellung in Figur 1 und 2 ausgerichtet zu liegen kommt) mitverschwenkbar, so dass in der in Figur 2 rechts liegend wiedergegebenen Verstaustellung des oberen Tragarmes 15 auch der untere Fußhebelabschnitt 7' in seine eingeschwenkte Lage mitverschwenkt ist. Allerdings ergibt sich gemäß der Draufsicht nach Figur 5 auch, dass der oben liegende Tragarm 15 und der untere zugeordnete Fußhebelabschnitt 7' nicht deckungsgleich zu liegen kommen, sondern in einem Winkel α versetzt zueinander ausgerichtet liegen. Dieser Winkel α entspricht jenem Winkel, mit dem die Fußhebelabschnitte 7 in Draufsicht gegenüber der mittleren Vertikal- oder Symmetrieebene 13 nach außen zulaufend angeordnet sind, wobei in dieser Stellung der obere Tragarm 15 exakt parallel zur Vertikal- und Symmetrieebene 13 zu liegen kommt.

Diese Funktionsweise bietet den Vorteil, dass auch bei in Bereitschafts- oder Verstaustellung verkippter Arbeitsplatte 1 die Tischanordnung durch die versetzt liegenden Füße kippfrei und sicher steht. Durch die Schräglage der Füße in dieser Stellung ergibt dies die weitere Möglichkeit, dass mehrere gleich aufgebaute Tische dann sehr dicht an ihren Parallelseiten zusammengestellt werden können und dabei die entsprechend ausgerichteten Füße ebenfalls benachbart zueinander zu liegen kommen, wie dies in Figur 9 gezeigt ist.

Nachfolgend wird auf den weiteren Aufbau und die Verriegelungseinrichtung der Arbeitsplatte in Arbeitsposition eingegangen, wobei die Details A in Figur 4 und die Details B in Figuren 5, 6 und 7 vergrößert dargestellt sind.

Wie aus den Zeichnungen zu ersehen ist, ist am freien Ende des Tragarmes 15 ein scheibenförmiger Verriegelungskopf 19 ausgebildet. An der Tischunterseite ist eine mit der Tischplatte 1 mitverschwenkbare Funktionsschiene 21 fest montiert, die einen gering vorstehenden Zapfen oder Dorn 23 aufweist. Befindet sich der Tragarm 15 in seiner rechtwinklig zur Tischlängsrichtung verschwenkten, die Tischplatte in der horizontalen Lage abstützenden Arbeitsstellung, so ragt dieser Dorn 23 in eine entsprechende Zentrieröffnung oder Ausnehmung 25 in der Mitte des scheibenförmigen Verriegelungskopfes 19.

An der Funktionsschiene 21 ist an einem senkrecht zur Tischplatte 1 nach unten hin vorstehenden Schenkelansatz 21' diesen durchsetzend das eigentliche Verriegelungselement 27 ausgebildet, welches um eine parallel zur Arbeitsplatte 1 verlaufende Verschwenkachse 29 verschwenkbar ist. Dabei weist das Verriegelungselement 27 eine Riegelfläche 31 auf, die entsprechend der Riegelstellung des Verriegelungselementes 27 geneigt verläuft. Dabei ist das Verriegelungselement 27 um seine Verschwenkachse 29 entgegen dem Uhrzeigersinn in Verriegelungsstellung verschwenkbar. Die Riegelfläche 31 ist dabei so verlaufend angeordnet, dass das um seine Achse 29 verschwenkbare Riegelelement keilförmig ausgebildet ist, also der Radialabstand zwischen der Verschwenkachse 29 und der jeweils am Verriegelungskopf 19 anliegenden Riegelfläche 31 zumindest geringfügig größer wird.

In Figur 7 ist dabei die Verriegelungseinrichtung, d.h. das Verriegelungselement 27 in seiner Riegelstellung gezeigt, in der die Arbeitsplatte 1 in üblicher Arbeitsstellung fest verriegelt gehalten ist. Durch eine nachfolgend noch erwähnte Federeinrichtung ist dabei das Verriegelungselement 27 entgegen dem Uhrzeigersinn vorgespannt. Dadurch hat das Verriegelungselement 27 stets die Tendenz, die entsprechende Riegelfläche 31 an der Unterseite des scheibenförmigen Verriegelungskopfs 19 vom Tragarm 15 angepresst zu halten, wobei der spielfreie Sitz durch die Selbsthemmungskräfte des leicht keilförmigen schwenkbaren Verriegelungselementes 27 noch unterstützt wird. In dieser Stellung ist also der scheibenförmige Verrieglungskopf 19 spielfrei druckbeaufschlagt, wobei der Verriegelungskopf 19 mit seiner Oberseite an der Unterseite der Funktionsschiene 21 ebenfalls spielfrei anliegt. Toleranzfehler und andere Ungenauigkeiten können hier zu keinem Problem führen, da das Verriegelungselement 27 stets spielfrei an der Unterseite des scheibenförmigen Verriegelungskopfes 19 des Tragarmes 15 anliegt. Dadurch wird eine völlig starre Verriegelung der Arbeitsplatte gewährleistet.

Um die Arbeitsplatte 1 in ihrer horizontalen Funktionsstellung in die abgekippte Stellung zu verschwenken, ist an der Unterseite des Tisches in Tischlängsrichtung verlaufend und von der vorderen Arbeitskante der Arbeitsplatte her leicht zu ergreifen (also in geringem Abstand zur Längskante der Arbeitsplatte 1 nach hinten versetzt liegend) eine Betätigungsstange 33 angeordnet, die über stirnseitig leicht radial vorstehende Hebel 35 in Führungsblöcken 37 gelagert ist, die an der Unterseite der Tischplatte verschraubt sind. An der außen liegenden Austrittseite ist ein vorstehender Radialhebel 39 vorgesehen, der in eine entsprechende nutähnliche Ausnehmung 41 an der rückwärtigen Seite des Verriegelungselementes 27 eingreift. Wird die Betätigungsstange 39 ergriffen und entgegen einer in den Führungsblöcken 37 integrierten Federeinrichtung betätigt und damit die entsprechend in den Führungsblöcken 37 gelagerten Achsabschnitte in einem gewissen Winkelbereich verschwenkt, so wird entsprechend der zugehörige Radialhebel 39 mitverschwenkt, wodurch das in Figur 7 gezeigte Verriegelungselement 27 im Uhrzeigersinn um die Verschwenkachse 29 so weit mitverschwenkt wird, dass die oberer Riegelfläche 31 den scheibenförmigen Verriegelungskopf 19 freigibt. In dieser Stellung kann dann die Arbeitsplatte 1 problemlos an ihrer vorderen Längsseite angehoben werden, die dann über rückwärtige Einhängeabschnitte 43 an einer Stützkante oder einer Stützstange 45 seitlich am oberen Ende des jeweiligen Tragsäulenabschnittes 3 (unter Ausbildung einer horizontalen Kippachse 47) von ihrer horizontalen Funktionsstellung in ihre vertikale Verstaustellung verschwenkbar ist.

Umgekehrt kann die Tischplatte problemlos um ihre horizontale Verschwenkachse in Verriegelungsstellung verschwenkt werden. Befindet sich der Tragarm 15 in seiner im wesentlichen quer zur horizontalen Verschwenkachse der Tischplatte verfahrenenen Abstützposition, wird die Tischplatte mit dem Verriegelungsmechanismus auf diesen Tragarm 15 zugeschwenkt, so läuft die in Figur 7 links von der horizontalen Schwenkachse 29 des Verriegelungselementes 27 liegende Schließkante auf der obenliegenden Begrenzungskante des Stützarmes 15 auf, wodurch der Verriegelungskopf 27 bei der Darstellung gemäß Figur 7 in Uhrzeigersinn verschwenkt wird. Die Tischplatte kann so bis in ihre endgültige in Figur 7 wiedergegebene Verriegelungsstellung weiter auf den Stützarm 15 zugeschwenkt werden, wobei nach Überschreitung der Höhe des Stützarmes 15 die in Figur 7 links von der Verschwenkachse 29 liegende Auflauffläche 31' nicht mehr mit der seitlichen Begrenzungsfläche des Tragarms 15 zusammenwirkt, so dass die erwähnte Federvorspannung in die in Figur 7 wiedergegebene Verriegelungsstellung verschwenkt wird. Dadurch wird also zur Herstellung einer Verriegelung der Arbeitsplatte 1 in ihrer Horizontalstellung automatisch der Verriegelungs- bzw. Schnappmechanismus verwirklicht. Die Tischplatte muss also nur um ihre Horizontalachse bis in ihre Horizontalstellung herabgeschwenkt werden, wobei der Verriegelungsmechanismus dann automatisch in Verriegelungsstelllung einrastet, und zwar entsprechend der Darstellung in Figur 7. Lediglich zum Freigeben der Tischplatte muss die erwähnte Betätigungsstange 33 zur Freigabe des Verriegelungselementes 27 betätigt werden.

Die erläuterte Betätigungsstange 33 wie auch die andere zusammenwirkenden Teile können aus beliebigen Materialien gefertigt sein. Der Stützarm wird bevorzugt aus Metall gefertigt. Die Führungsblöcke wie aber auch die Betätigungsstange selbst können aus anderen Materialien, beispielsweise auch aus Kunststoff, gefertigt sein. Die Betätigungsstange kann dabei ferner genauso auch aus Glasfaserfiber bestehen. Möglich ist ebenso, dass anstelle einer festen Betätigungsstange 33 auch eine Kette oder ein Seil oder vergleichbares Maßnahmen vorgesehen sind.

Aus dieser Schilderung ist auch ersichtlich, dass die gesamte Arbeitsplatte 1 mit ihrer an ihrer Unterseite befestigten in Längsrichtung versetzt liegenden Funktionsschienen auf der gesamten Länge auf dem Stützarm 15 aufliegt und dabei zumindest im vorderen Bereich des Verriegelungskopfes 19 und am gegenüberliegenden Endbereich der Tragsäule 3 an der dort ausgebildeten und in Figur 5 angedeuteten Kippachse 47 gehalten und abgestützt ist. Die erwähnten Einhängabschnitten umgreifen dabei die Stützstange 45 zumindest in einem Teilumfangsbereich in ausreichendem Maße, so dass die Tischplatte in diesem Bereich ebenfalls spielfrei hierüber gehalten ist und gleichzeitig über die durch die Stützstange 45 gebildete horizontale Verschwenkachse 47 zwischen ihrer horizontalen Funktionsstellung und ihrer vertikalen Verstauposition verschwenkbar ist.

Insbesondere aus den zeichnerischen Darstellungen ergibt sich dabei auch, dass in Kippstellung die Arbeitsplatte 1 auf jener Seite einer die beiden Tragsäuleneinrichtungen 3 verbindenden Längstraverse 49 zu liegen kommt, an welche die entsprechenden Fußhebelabschnitte 7" nicht verschwenkbar, sondern starr mit dem Tragsäulenabschnitt 3 verbunden sind. Die Arbeitsplatte 1 liegt also auf jener Seite, bezogen auf die Längstraverse 49, bei welcher der entsprechende Fußhebelabschnitt 7", bezogen auf die Längstraverse 49, weiter entfernt liegt und dadurch eine erhöhte Standsicherheit gewährleistet.

Bevorzugt ist ferner noch eine Verriegelungs- oder Schnappverbindung vorgesehen, um den in Verriegelungsstellung eingeschwenkten oberen Stützarm 15 und damit den unteren Fuß 7 in der eingeschwenkten Ausgangslage zu halten. Ebenso kann noch eine weitere Schnapp- oder Verriegelungseinrichtung vorgesehen sein, um die Tischplatte in vertikaler Verstauposition zu verankern.

In Figuren 8 und 9 sind in Draufsicht bzw. Seitenansicht jeweils drei Klapptische im zusammengeklappten Zustand gezeigt, bei denen auch die Fußeinrichtung mit dem oberen Stützarm 15 in die spezifische Verstaustellung verdreht sind. D.h. dass in dieser Ausführungsform jeweils nur der verschwenkbare Fußhebelabschnitt 7' entsprechend eingeschwenkt ist.

Wie anhand von Figuren 10a und 10b auch gezeigt ist, kann abweichend zu den bisher erläuterten Ausführungsbeispielen die Fußeinrichtung, die beispielsweise zwei Fußhebelabschnitte 7', 7" umfasst, die einen Winkel von etwa 125° im gezeigten Ausführungsbeispiel einschließen, als Einheit ausgebildet sind. In diesem Fall können die so gebildeten Fußhebelabschnitte nur gemeinsam mit dem oberen Stützarm 15 (oder in einer anderen Ausführungsform getrennt davon) zwischen Gebrauchsstellung und Verstaustellung verschwenkt werden. Aus Figuren 10a und 10b ist dies ersichtlich. Bei diesem Ausführungsbeispiel steht dabei der eine Fußhebelabschnitt 7' mit einer Komponente in Richtung Tischplattenmitte, wohingegen der andere Fußhebelabschnitt 7" mit einer noch stärkeren Komponente nach außen verlaufend angeordnet ist.

Gerade das letztgenannte Beispiel zeigt auch, dass die Fußhebelabschnitte beispielsweise auch in 180° Verlängerung liegend ausgebildet sein können, und auch in diesem Fall gemeinsam verschwenkt werden können. Dass die Fußhebelabschnitte einen Winkel von beispielsweise 125° miteinander einschließen, ist also von daher nicht zwingend notwendig. Beliebige andere Winkel sind auch möglich, und zwar einschließlich des 180°-Winkels.

## Patentansprüche

1. Klapptisch mit folgenden Merkmalen:
- es ist eine Arbeitsplatte (1) vorgesehen, die von einer zumindest annähernd horizontalen Gebrauchsstellung in eine zumindest näherungsweise vertikale Kippstellung verstellbar ist,
- die Arbeitsplatte (1) ist dabei um eine horizontale Kippachse (47), die in Tischlängsrichtung verläuft, verschwenkbar,
- es ist eine Verriegelungseinrichtung vorgesehen, worüber die Arbeitsplatte (1) in Arbeitsstellung verriegelbar ist,
- der Klapptisch umfasst in Tischlängsrichtung versetzt liegend zwei säulenartige Standfußeinrichtungen (5),
- die säulenartigen Standfußeinrichtungen (5) weisen an ihren oberen Bereichen jeweils eine daran zumindest mittelbar befestigte Traghebeleinrichtung auf, die in Arbeitsstellung im wesentlichen quer zur Tischlängsrichtung vorragt und die Arbeitsplatte (1) zusätzlich abstützt, und die in Kippstellung der Arbeitsplatte (1) in Tischlängsrichtung ausgerichtet und positionierbar ist,
- die Verriegelungseinrichtung umfasst jeweils zwei zusammenwirkende Verriegelungselemente, nämlich mit der Arbeitsplatte (1) mitverschwenkbare erste Verriegelungselemente und an den mit der Tischkonstruktion verbundenen Traghebeleinrichtungen vorgesehene zweite Verriegelungselemente, die in Arbeitsstellung der Arbeitsplatte (1) beide spielfrei an- bzw. ineinander liegen, und
- die Traghebeleinrichtung umfasst einen Tragarm (15), der sich bezogen auf seine Schwenkachse (17) von dieser ausgehend nur in einer Richtung erstreckt,
**gekennzeichnet durch** die folgenden weiteren Merkmale,
- die Arbeitsplatte (1) ist mit ihrer Kippachse (47) am Traggestell so angebracht, dass die Arbeitsplatte (1) auch bei in quer zur Tischplattenlängsrichtung vorstehendem ausgeschwenktem Tragarm (15) um ihre Kippachse (47) von ihrer Arbeitsstellung in ihre eher vertikal ausgerichtete Kippstellung verschwenkbar ist, und
- der Verschwenkvorgang zwischen den beiden Endstellungen der Arbeitsplatte (1) ist bei auch quer zur Tischplatte in Längsrichtung vorstehendem Tragarm (15) derart durchführbar, dass der Teil der Arbeitsplatte (1), der sich oberhalb des quer zur Längsrichtung des Tisches vorstehenden Tragarmes (15) befindet, angehoben wird, wohingegen der auf der anderen Seite der horizontalen Kippachse (47) liegende Teil der Arbeitsplatte (1) abgesenkt wird.

2. Klapptisch nach Anspruch 1, **dadurch gekennzeichnet, dass** die mit der Arbeitsplatte (1) mit verschwenkbaren ersten Verriegelungselemente und die an der Tischkonstruktion vorgesehenen zweiten Verriegelungselemente nur in der Arbeitsstellung der Arbeitsplatte (1) im Eingriff miteinander stehen und in der Kippstellung oder während des Verschwenkvorganges außer Eingriff zueinander stehen.

3. Klapptisch nach Anspruch 1 oder 2, **dadurch gekennzeichnet, dass** die Kippachse (47) zur Verschwenkung der Arbeitsplatte (1) am oberen Ende der säulenartigen Standfußeinrichtung (5) ausgebildet ist.

4. Klapptisch nach einem der Ansprüche 1 bis 3, **dadurch gekennzeichnet, dass** zwischen den beiden Standfußeinrichtungen (5) eine in Längsrichtung des Tisches verlaufende Längstraverse (49) vorgesehen ist, die unterhalb der horizontalen Kippachse (47) liegt.

5. Klapptisch nach Anspruch 4, **dadurch gekennzeichnet, dass** der Tragarm (15) oberhalb der Quertraverse (49) liegt.

6. Klapptisch nach einem der Ansprüche 1 bis 5, **dadurch gekennzeichnet, dass** bei in vertikaler Kippstellung verschwenkter Arbeitsplatte (1) in Draufsicht auf den Tisch die Arbeitsplatte (1) auf der einen Seite zu ihrer Kippachse (47) zu liegen kommt, während der Tragarm (15) auf der anderen Seite der Kippachse (47) verschwenkbar angeordnet ist.

7. Klapptisch nach einem der Ansprüche 1 bis 6, **dadurch gekennzeichnet, dass** ein Verschwenken der Arbeitsplatte (1) von ihrer horizontalen Arbeitsstellung in ihre vertikale Kippstellung nach erfolgter Lösung der Verriegelungseinrichtung dadurch durchführbar ist, dass nach Betätigung der Verriegelungseinrichtung und Freigabe der Arbeitsplatte (1) diese um ihre Kippachse in Richtung Kippstellung verschwenkbar ist.

8. Klapptisch nach einem der Ansprüche 1 bis 7, **dadurch gekennzeichnet, dass** die Verriegelungseinrichtung zur Verriegelung der Arbeitsplatte (1) in Arbeitsstellung ein Anschlagselement vorzugsweise in Form eines scheibenförmigen Verriegelungskopfs (19) aufweist und dass das damit zusammenwirkende betätigbare Verriegelungselement (27) mit einer derartigen Anschlag- oder Riegelfläche (31) ausgebildet ist, die unter Wirkung einer Vorspanneinrichtung stets spielfrei an der Anschlagseinrichtung anliegt.

9. Klapptisch nach einem der Ansprüche 1 bis 8, **dadurch gekennzeichnet, dass** die Verriegelungseinrichtung ein Verriegelungselement (27) umfasst, das eine Riegel- oder Anschlagfläche (31) aufweist, deren Abstand zu der Verschwenkachse (29) des Verriegelungselements in Vorspannrichtung zumindest in einem gewissen Winkelbereich zunehmend größer ist.

10. Klapptisch nach einem der Ansprüche 1 bis 9, **dadurch gekennzeichnet, dass** beide Standfußeinrichtungen (5) je zwei Fußhebelabschnitte (7', 7") umfassen, von denen lediglich jeweils ein von der Tragsäulenanordnung (3) vorstehender Fußhebelabschnitt (7) gegenüber seiner Position in Gebrauchsstellung der Arbeitsplatte (1) in Tischlängsrichtung einschwenkbar ist.

11. Klapptisch nach einem der Ansprüche 1 bis 10, **dadurch gekennzeichnet, dass** die Standfußeinrichtung (5) in Gebrauchsstellung der Arbeitsplatte (1) je zwei Fußhebelabschnitte (7') umfasst, die ausgehend von einer eher mittig angeordneten vertikalen Tragsäulenanordnung (3) in Querrichtung und in Tischlängsrichtung mit nach außen weisender Richtungskomponente verlaufen, wobei vorzugsweise nur einer der jeweils beiden von der Tragsäuleneinrichtung (3) vorstehenden Fußhebelabschnitte (7') zwischen einer ausgeschwenkten Funktionsstellung und einer Verstaustellung verschwenkbar ist.

12. Klapptisch nach einem der Ansprüche 1 bis 11, **dadurch gekennzeichnet, dass** die Arbeitsplatte (1) bezogen auf die Tragfußeinrichtung der Tragsäulenanordnung (3) und/oder eine die beiden in Längsrichtung versetzt liegenden Standfußeinrichtung (5) verbindenden Längstraverse (49) auf der Seite angeordnet ist, auf welcher der zugehörigen Fußhebelabschnitt (7") unverschwenkbar ausgebildet ist.

13. Klapptisch nach einem der Ansprüche 1 bis 12, **dadurch gekennzeichnet, dass** die Standfußeinrichtung (5) in Draufsicht zwei Fußhebelabschnitte (7', 7") umfasst, die in Arbeitsstellung der Arbeitsplatte (1) in einer eher mittig angeordneten Tragsäulenanordnung (3) zumindest leicht V-förmig in Richtung Stirnseite des Klapptisches vorstehen.

14. Klapptisch nach einem der Ansprüche 1 bis 13, **dadurch gekennzeichnet, dass** der mit jeder Standfußeinrichtung (5), insbesondere der vorgesehenen Tragsäuleneinrichtung
(3) gehaltene und im wesentlichen quer zur Tischlängsrichtung in Funktionsstellung des Klapptisches vorstehende und die Arbeitsplatte (1) stützende Tragarm (15) in einem spitzen Winkel (α) gegenüber dem mit ihm mitverschwenkbaren Fußhebelabschnitt (7') verlaufend angeordnet ist.

15. Klapptisch nach einem der Ansprüche 1 bis 14, **dadurch gekennzeichnet, dass** der Tragarm (15) in Tischlängsrichtung, insbesondere in Richtung der von ihm entfernt liegenden Stirnseite der Tischplatte (1) einschwenkbar ist, und in dieser Stellung der damit mitverschwenkbare Fußhebelabschnitt (7') in einem spitzen Winkel (α) gegenüber der Tischlängsrichtung seitlich vorsteht.

16. Klapptisch nach einem der Ansprüche 1 bis 15, **dadurch gekennzeichnet, dass** die jeweils zusammenwirkenden beiden Fußhebelabschnitte (7', 7") einen beliebigen Winkel zueinander einschließen, vorzugsweise um 125° oder 180° oder weniger.

17. Klapptisch nach einem der Ansprüche 1 bis 16, **dadurch gekennzeichnet, dass** die horizontale Kippachse (27) für die Verschwenkung der Arbeitsplatte (1) auf der einen Seite der Tragsäulenanordnung (3) bzw. der durch die Tragsäulenanordnung (3) verlaufenden Zentralachse (17) und der Tragarm (15) in seiner ausgeschwenkten Stützposition sich zumindest im wesentlichen auf der dazu gegenüberliegenden Seite der Tragsäulenanordnung (3) erstreckt.

18. Klapptisch nach einem der Ansprüche 1 bis 17, **dadurch gekennzeichnet, dass** der Klapptisch auch bei in Kippstellung befindlicher Arbeitsplatte (1) durch die quer zur Tischlängsrichtung versetzt liegenden Enden der Fußhebelabschnittte (7) selbst stehendausgebildet ist.

19. Klapptisch nach einem der Ansprüche 1 bis 18, **dadurch gekennzeichnet, dass** die Fußhebelabschnitte (7', 7") in Klappstellung so verlaufend angeordnet sind, dass mehrere Arbeitstische in Klappstellung parallel zu ihren Längsseiten nebeneinander verstaubar sind.

20. Klapptisch nach einem der Ansprüche 1 bis 19, **dadurch gekennzeichnet, dass** die jeweilige Standfußeinrichtung insgesamt oder vorzugsweise zumindest zwei pro Standfußeinrichtung vorgesehene Fußhebelabschnitte (7', 7") als Einheit um eine Vertikalachse zwischen einer Gebrauchsund einer Verstaustellung verschwenkbar sind.

21. Klapptisch nach Anspruch 20, **dadurch gekennzeichnet, dass** die gesamte Standfußeinrichtung mit vorzugsweise beiden Fußhebelabschnitten (7', 7") zusammen mit dem Tragarm (15) verschwenkbar ist.

## Claims

1. Collapsible table having the following features:
- a work top (1) is provided, and this can be adjusted from an at least more or less horizontal use position into an at least more or less vertically tilted position,
- the work top (1) here can be pivoted about a horizontal tilting pin (47), which runs in the longitudinal direction of the table,
- a locking device is provided, and this can be used to lock the work top (1) in the working position,
- the collapsible table comprises two columnar stands (5) which are offset in the longitudinal direction of the table,
- the columnar stands (5) each have, in their top regions, at least one carrying-lever device which is fastened at least indirectly thereon and which, in the working position, projects essentially transversely to the longitudinal direction of the table and additionally supports the work top (1) and which, in the tilted position of the work top (1), is oriented, and positionable, in the longitudinal direction of the table,
- the locking device comprises in each case two interacting locking elements, namely first locking elements, which can be pivoted along with the work top (1), and second locking elements, which are provided on the carrying-lever devices connected to the table structure, these, in the working position of the work top (1), both butting against one another, or being located inside one another, in a play-free manner, and
- the carrying-lever device comprises a carrying arm (15) which, in respect of its pivot axis (17), extends only in one direction from the latter,
**characterized by** the following further features:
- the work top (1) is fitted on the carrying framework, by way of its tilting pin (47), such that, even with the pivoted-out carrying arm (15) projecting transversely to the longitudinal direction of the table top, the work top (1) can be pivoted about its tilting pin (47) from its working position into its more or less vertically oriented tilted position, and
- the pivoting operation between the two end positions of the work top (1) can be carried out even with the carrying arm (15) projecting in the longitudinal direction transversely to the table top, such that that part of the table top (1) which is located above the carrying arm (15), projecting transversely to the longitudinal direction of the table, is raised, whereas that part of the table top (1) which is located on the other side of the horizontal tilting pin (47) is lowered.

2. Collapsible table according to Claim 1, **characterized in that** the first locking elements, which can be pivoted along with the table top (1), and the second locking elements, which are provided on the table structure, only engage with one another in the working position of the table top (1), and are not in engagement with one another in the tilted position or during the pivoting operation.

3. Collapsible table according to Claim 1 and 2, **characterized in that** the tilting pin (47), for pivoting the table top (1), is formed at the top end of the columnar stand (5).

4. Collapsible table according to one of Claims 1 to 3, **characterized in that** provided between the two stands (5) is a longitudinal crossmember (49) which runs in the longitudinal direction of the table and is located beneath the horizontal tilting pin (47).

5. Collapsible table according to Claim 4, **characterized in that** the carrying arm (15) is located above the crossmember (49).

6. Collapsible table according to one of Claims 1 to 5, **characterized in that**, with the work top (1) pivoted into the vertically tilted position, as seen in plan view of the table, the work top (1) ends up located on one side of its tilting pin (47), while the carrying arm (15) is arranged in a pivotable manner on the other side of the tilting pin (47).

7. Collapsible table according to one of Claims 1 to 6, **characterized in that** the work top (1) can be pivoted from its horizontal working position into its vertically tilted position once the locking device has been released, **in that**, once the locking device has been actuated and the work top (1) has been freed, the latter can be pivoted about its tilting pin in the direction of the tilted position.

8. Collapsible table according to one of Claims 1 to 7, **characterized in that** the locking device, for locking the work top (1) in the working position, has a stop element, preferably in the form of a disc-like locking head (19), and **in that** the actuable locking element (27), which interacts with said locking head, is designed with a stop surface or locking surface (31), which always butts against the stop device in a play-free manner under the action of a prestressing device.

9. Collapsible table according to one of Claims 1 to 8, **characterized in that** the locking device comprises a locking element (27) which has a locking surface or stop surface (31), of which the distance from the pivot pin (29) of the locking element, in the prestressing direction, increases at least over a certain angle range.

10. Collapsible table according to one of Claims 1 to 9, **characterized in that** the two stands (5) each comprise two foot-lever sections (7', 7''), of which only in each case one foot-lever section (7), which projects from the carrying-column arrangement (3), can be pivoted in in the longitudinal direction of the table in relation to its position in the use position of the table top (1).

11. Collapsible table according to one of Claims 1 to 10, **characterized in that** the stand (5), in the use position of the table top (1), comprises in each case two foot-lever sections (7') which, starting from a more or less centrally arranged vertical carrying-column arrangement (3), run, with an outwardly oriented direction component, in the transverse direction and in the longitudinal direction of the table, it being possible for preferably just one of the in each case two foot-lever sections (7') projecting from the carrying-column device (3) co be pivoted between a pivoted-out, functional position and a stowed position.

12. Collapsible table according to one of Claims 1 to 11, **characterized in that**, in relation to the carrying-foot device of the carrying-column arrangement (3) and/or a longitudinal crossmember (49) which connects the two stands (5), which are offset in the longitudinal direction, the work top (1) is arranged on the side on which the associated foot-lever section (7'') is formed in a non-pivotable manner.

13. Collapsible table according to one of Claims 1 to 12, **characterized in that** the stand (5), as seen in plan view, comprises two foot-lever sections (7', 7'') which, in the working position of the work top (1), project, in a more or less centrally arranged carrying-column arrangement (3), in an at least slightly V-shaped manner in the direction of the end side of the collapsible table.

14. Collapsible table according to one of Claims 1 to 13, **characterized in that** the carrying arm (15), which is retained by each stand (5), in particular the carrying-column device (3) provided, and which projects essentially transversely to the longitudinal direction of the table in the functional position of the collapsible table and which supports the work top (1), is arranged such that it runs at an acute angle (α) in relation to the foot-lever section (7'), which can be pivoted along with it.

15. Collapsible table according to one of Claims 1 to 14, **characterized in that** the carrying arm (15) can be pivoted in in the longitudinal direction of the table, in particular in the direction of that end side of the table top (1) which is remote from it, and, in this position, the foot-lever section (7'), which can be pivoted along with it, projects laterally at an acute angle (α) in relation to the longitudinal direction of the table.

16. Collapsible table according to one of Claims 1 to 15, **characterized in that** the two respectively interacting foot-lever sections (7', 7'') enclose any desired angle, preferably around 125' or 180° or less, in relation to one another.

17. Collapsible table according to one of Claims 1 to 16, **characterized in that** the horizontal tilting pin (27), for pivoting the table top (1), extends on one side of the carrying-column arrangement (3), or of the central axis (17) running through the carrying-column arrangement (3), and the carrying arm (15), in its pivoted-out, supporting position, extends at least essentially on the opposite side of the carrying-column arrangement (3).

18. Collapsible table according to one of Claims 1 to 17, **characterized in that**, even with the table top (1) located in the tilted position, the collapsible table is of self-supporting design as a result of those ends of the foot-lever sections (7) which are offset transversely to the longitudinal direction of the table.

19. Collapsible table according to one of Claims 1 to 18, **characterized in that** the foot-lever sections (7', 7''), in the collapsed position, are arranged such that a plurality of work tops can be stowed one beside the other, parallel to their longitudinal sides, in the collapsed position.

20. Collapsible table according to one of Claims 1 to 19, **characterized in that** the respective stand with a total of, or preferably at least, two foot-lever sections (7', 7'') provided for each stand can be pivoted, as a unit, about a vertical axis between a use position and a stowed position.

21. Collapsible table according to Claim 20, **characterized in that** the entire stand, with preferably both foot-lever sections (7', 7''), can be pivoted together with the carrying arm (15).

## Revendications

1. Table pliable comprenant les éléments suivants :
- il est prévu une plaque de travail (1) qui est déplaçable depuis une position d'utilisation au moins approximativement horizontale jusque dans une position basculée au moins approximativement verticale,
- la plaque de travail (1) est mobile en pivotement autour d'un axe de basculement horizontal (47) qui s'étend en direction longitudinale de la table,
- il est prévu un dispositif de verrouillage via lequel la plaque de travail (1) est susceptible d'être verrouillée en position de travail,
- la table pliable comprend deux dispositifs formant pied (5) en forme de colonne situés en décalage en direction longitudinale de la table,
- les dispositifs formant pied (5) en forme de colonne comprennent sur leurs zones supérieures chacun un dispositif à levier porteur fixé au moins indirectement sur ceux-ci, qui, en position de travail, fait saillie sensiblement transversalement à la direction longitudinale de la table et qui soutient en supplément la plaque de travail (1) et qui, en position basculée de la plaque de travail (1), est aligné et susceptible d'être positionné en direction longitudinale de la table,
- le dispositif de verrouillage comprend deux éléments de verrouillage respectifs en coopération que sont des premiers éléments de verrouillage susceptibles d'être pivotés avec la plaque de travail (1) et des deuxièmes éléments de verrouillage prévus sur les dispositifs à levier porteur reliés à la construction de table, qui sont tous les deux adjacents ou imbriqués sans jeu en position de travail de la plaque de travail (1), et
- le dispositif à levier porteur comprend un bras porteur (15) qui s'étend uniquement dans une direction par rapport à son axe de pivotement (1) à partir de celui-ci,
**caractérisée par** les autres éléments suivants :
- la plaque de travail (1) est agencée avec son axe de basculement (47) sur le bâti porteur de telle sorte que la plaque de travail (1) est mobile en pivotement autour de son axe de basculement (47) depuis sa position de travail jusque dans sa position basculée orientée plutôt verticalement également lorsque le bras porteur (15) est pivoté vers l'extérieur en saillie transversalement en direction longitudinale de la plaque de travail, et
- l'opération de pivotement entre les deux positions finales de la plaque de travail (1) peut être réalisée également lorsque le bras porteur (15) fait saillie en direction longitudinale transversalement à la plaque de travail, de telle sorte que la partie de la plaque de travail (1) qui se trouve au-dessus du bras porteur (15) faisant saillie transversalement à la direction longitudinale de la table est soulevée alors que la partie de la plaque de travail (1) située de l'autre côté de l'axe de basculement horizontal (47) est abaissée.

2. Table pliable selon la revendication 1, **caractérisée en ce que** les premiers éléments de verrouillage mobiles en pivotement avec la plaque de travail (1) et les deuxièmes éléments de verrouillage prévus sur la construction de table sont en engagement mutuel uniquement dans la position de travail de la plaque de travail (1), et dans la position basculée ou pendant l'opération de basculement ils sont dégagés les uns des autres.

3. Table pliable selon l'une ou l'autre des revendications 1 et 2, **caractérisée en ce que** l'axe de basculement (47) pour le pivotement de la plaque de travail (1) est réalisé à l'extrémité supérieure du dispositif formant pied (5) en forme de colonne.

4. Table pliable selon l'une des revendications 1 à 3, **caractérisée en ce qu'**il est prévu entre les deux dispositifs formant pied (5) une barre longitudinale (49) s'étendant en direction longitudinale de la table, qui se trouve au-dessous de l'axe de basculement horizontal (47).

5. Table pliable selon la revendication 4, **caractérisée en ce que** le bras porteur (15) se trouve au-dessus de la barre transversale (49).

6. Table pliable selon l'une des revendications 1 à 5, **caractérisée en ce que** dans la position basculée verticale de la plaque de travail (1), en vue de dessus sur la table, la plaque de travail (1) vient se placer sur l'un des côtés de l'axe de basculement (47), tandis que le bras porteur (15) est agencé mobile en pivotement sur l'autre côté de l'axe de basculement (47).

7. Table pliable selon l'une des revendications 1 à 6, **caractérisée en ce qu'**un pivotement de la plaque de travail (1) depuis sa position de travail horizontale jusque dans sa position basculée verticale peut être exécuté après désolidarisation du dispositif de verrouillage du fait qu'après actionnement du dispositif de verrouillage et après libération de la plaque de travail (1), celle-ci est mobile en pivotement autour de son axe de basculement en direction de la position basculée.

8. Table pliable selon l'une des revendications 1 à 7, **caractérisée en ce que** pour verrouiller la plaque de travail (1) en position de travail, le dispositif de verrouillage comprend un élément de butée de préférence sous la forme d'une tête de verrouillage (19) en forme de disque, et **en ce que** l'élément de verrouillage (27) actionnable coopérant avec celui-ci est réalisé avec une telle surface de butée ou de verrouillage (31) qui s'appuie toujours sans jeu contre le dispositif de butée sous l'effet d'un dispositif de précontrainte.

9. Table pliable selon l'une des revendications 1 à 8, **caractérisée en ce que** le dispositif de verrouillage comprend un élément de verrouillage (27) qui présente une surface de verrouillage ou de butée (31) dont la distance par rapport à l'axe de pivotement (29) de l'élément de verrouillage devient de plus en plus grande en direction de précontrainte au moins dans une certaine zone angulaire.

10. Table pliable selon l'une des revendications 1 à 9, **caractérisée en ce que** les deux dispositifs formant pied (5) comprennent chacun deux tronçons formant levier de pied (7', 7") dont seulement un tronçon formant levier de pied (7) saillant de l'agencement de colonne porteuse (3) est mobile en pivotement vers l'intérieur en direction longitudinale de la table par rapport à sa situation en position d'utilisation de la plaque de travail (1).

11. Table pliable selon l'une des revendications 1 à 10, **caractérisée en ce qu'**en position d'utilisation de la plaque de travail (1), le dispositif formant pied (5) comprend deux tronçons formant levier de pied respectifs (7') qui s'étendent avec une composante directionnelle dirigée vers l'extérieur à partir d'un agencement de colonne porteuse (3) vertical disposé plutôt au milieu en direction transversale et en direction longitudinale de la table, et de préférence un seul des deux tronçons formant levier de pied (7') respectifs saillant du dispositif de colonne porteuse (3) est mobile en pivotement entre une position fonctionnelle pivotée vers l'extérieur et une position de rangement.

12. Table pliable selon l'une des revendications 1 à 11, **caractérisée en ce que**, par rapport au dispositif formant pied porteur de l'agencement de colonne porteuse (3) et/ou à une barre longitudinale (49) reliant les deux dispositifs formant pied (5) décalés en direction longitudinale, la plaque de travail (1) est agencée sur le côté sur lequel le tronçon formant levier de pied associé (7") est réalisé non pivotant.

13. Table pliable selon l'une des revendications 1 à 12, **caractérisée en ce que** le dispositif formant pied (5) comprend, en vue de dessus, deux tronçons formant levier de pied (7', 7") qui, en position de travail de la plaque de travail (1), font saillie au moins légèrement en forme de V en direction de la face frontale de la table pliable dans un agencement de colonne porteuse (3) disposé plutôt au milieu.

14. Table pliable selon l'une des revendications 1 à 13, **caractérisée en ce que** le bras porteur (15) retenu avec chaque dispositif formant pied (5), en particulier avec le dispositif de colonne porteuse prévu (3), et saillant sensiblement transversalement à la direction longitudinale de la table en position fonctionnelle de la table pliable et soutenant la plaque de travail (1) est agencé de manière à s'étendre sous un angle aigu (α) par rapport au tronçon formant levier de pied (7") mobile en pivotement avec celui-ci.

15. Table pliable selon l'une des revendications 1 à 14, **caractérisée en ce que** le bras porteur (15) est mobile en pivotement vers l'intérieur en direction longitudinale de la table, en particulier en direction de la face frontale éloignée de celui-ci de la plaque de travail (1), et dans cette position le tronçon formant levier de pied (7') mobile en pivotement avec celui-ci fait saillie latéralement sous un angle aigu (α) par rapport à la direction longitudinale de la table.

16. Table pliable selon l'une des revendications 1 à 15, **caractérisée en ce que** les deux tronçons formant levier de pied (7', 7") respectifs en coopération enferment un angle quelconque l'un par rapport à l'autre, de préférence de 125° ou de 180° ou moins.

17. Table pliable selon l'une des revendications 1 à 16, **caractérisée en ce que** l'axe de basculement horizontal (27) pour le pivotement de la plaque de travail (1) s'étend sur l'un des côtés de l'agencement de colonne porteuse (3) ou de l'axe central (17) passant par l'agencement de colonne porteuse (3), et le bras porteur (15) s'étend au moins sensiblement sur le côté opposé à celui-ci de l'agencement de colonne porteuse (3) dans sa position de soutien pivotée vers l'extérieur.

18. Table pliable selon l'une des revendications 1 à 17, **caractérisée en ce que**, également en position basculée de la plaque de travail (1), la table pliable est réalisée de manière à être dressée par elle même grâce au fait que les extrémités des tronçons formant levier de pied (7) sont décalées transversalement à la direction longitudinale de la table.

19. Table pliable selon l'une des revendications 1 à 18, **caractérisée en ce que** les tronçons formant levier de pied (7', 7") sont agencés en position rabattue en s'étendant de telle sorte que plusieurs tables de travail sont susceptibles d'être rangées les unes à côté des autres en position rabattue parallèlement à leurs côtés longitudinaux.

20. Table pliable selon l'une des revendications 1 à 19, **caractérisée en ce que** le dispositif formant pied respectif comprend au total ou de préférence au moins deux tronçons formant levier de pied (7', 7") prévus pour chaque dispositif formant pied à titre d'unité mobile en pivotement autour d'un axe vertical entre une position d'utilisation et une position de rangement.

21. Table pliable selon la revendication 20, **caractérisée en ce que** l'ensemble du dispositif formant pied est mobile en pivotement de préférence avec les deux tronçons formant levier de pied (7', 7") conjointement avec le bras porteur (15).
